# EUROPÄISCHE PATENTSCHRIFT

(11) **EP 0 264 606 B1**
(45) Veröffentlichungstag und Bekanntmachung des Hinweises auf die Patenterteilung: **17.01.1990**
(21) Anmeldenummer: 87113175.1
(22) Anmeldetag: 09.09.1987
(51) Int. Cl.: B65D 77/06, B65D 30/26

(54) **Kombinationssack aus einem Aussen-und Innensack**
Bag composed of an outer and inner bag
Sac composé d'un sac extérieur et d'un sac intérieur

(30) Priorität: 22.10.1986 DE 3635809; 16.04.1987 DE 3713001
(43) Veröffentlichungstag der Anmeldung: 27.04.1988
(73) Patentinhaber: Wilhelmstal-Werke GmbH. Papiersackfabriken, D-7590 Achern (DE)
(72) Erfinder: Sander, Rolf, D-5608 Radevormwald-Wilhelmstal (DE)
(74) Vertreter: Mentzel, Norbert, Dipl.-Phys.

(56) Entgegenhaltungen:
- DE-U- 8 511 435
- US-A- 3 122 297
- US-A- 3 365 116

## Beschreibung

Die Erfindung richtet sich auf einen Kombinationssack der im Oberbegriff des Anspruches 1 angegebenen Art (bekannt aus DE-U 8 511 435.9). Schwierigkeiten bereitet es, ein flüssiges oder pastöses Gut in einen solchen Kombinationssack einzufüllen und danach den Innensack flüssigkeitsdicht zu verschließen.

Die Erfindung hat auch erkannt, daß es vorteilhaft ist, den Innensack nach einer teilweisen Entnahme des flüssigen oder pastösen Guts wieder dicht zu verschließen, um das restliche Füllgut in frischem Zustand über längere Zeit weiter aufbewahren zu können. Dies konnte bei den bekannten Kombinationssäcken nicht befriedigend gelöst werden und führte dazu, daß das Restgut im Kombinationssack verdarb.

Der Erfindung liegt die Aufgabe zugrunde, einen einfachen Kombinationssack preiswert herzustellen, der sich einerseits problemlos füllen läßt und andererseits eine portionsweise Entnahme des Füllguts gestattet. Dies wird erfindungsgemäß durch die im Kennzeichen des Anspruches 1 angeführten Maßnahmen erreicht, denen folgende Bedeutung zukommt:

Eine preiswerte Herstellung des Kombinationssacks ist gegeben, weil der Innen- und Außensack vollautomatisch erzeugt werden können, wobei das Ausschneiden der Löcher und Einbringen der Öffnungen in den beiden Sacklagen in das Herstellungsverfahren gemäß Anspruch 22 ohne weiteres integriert werden kann. Durch das Loch im Sackboden des Außensacks läßt sich nachträglich der Flansch der Tülle einkuppeln und flüssigkeitsdicht mit dem Innensack verbinden, was durch Schweißen oder Kleben geschehen kann. Bei einem mit einem Kreuzboden ausgerüsteten Außensack ist es bedeutsam, den Lochausschnitt in dem im Anspruch 2 angegebenen Dreieckbereich des Eckeinschlags anzuordnen, der später, bei gefülltem Sack,die schmale Längsseite des Kombinationssacks bildet. Die dort montierte Tülle stört bei der weiteren Handhabung des Sacks aufgrund ihrer Randlage nicht und begünstigt das Füllen, Lagern und den Transport des gefüllten Sacks.

Damit hat die Erfindung ein Gebilde zur Aufnahme von Flüssigkeiten oder pastösen Massen geschaffen, das ein sehr geringes Leergewicht aufweist und dabei raumsparend ist. In gefülltem Zustand kann es beträchtliche Füllgutmengen aufnehmen, die sich bei abgenommenem Verschluß bequem in den Innensack füllen lassen, wobei der aufgebrachte Verschluß das eingefüllte Gut schützt. Die Erfindung hat somit dem Kombinationssack die neue Funktion gegeben, wie eine immer wieder verschließbare "Flasche" zu wirken. Der aus Folienmaterial bestehende Innensack schließt das eingefüllte Gut hermetisch nach außen ab und das relativ undehnbare Material des Außensacks, wie Papierlagen, begrenzen die Dehnungsfähigkeit des Folienmaterials vom Innensack und schützen den Innensack vor Beschädigungen beim Transport, beim Lagern und bei Gebrauch während der Gutentnahme. Über die Tülle läßt sich das Gut in beliebig kleinen Portionen entnehmen, wobei durch Aufbringen des Verschlusses auf die Tülle der Innensack wieder luftdicht verschlossen werden kann und das Restgut über längere Zeitabschnitte frischgehalten wird. Die Erfindung ist auch umweltfreundlich, weil das schwer verrottbare Material des Innensacks und der Tülle eine zusammenhängende Baueinheit bildet, welche bequem von dem leicht verrottbaren Werkstoff des Außensacks getrennt werden kann. Dazu hat sich ein Aufreißfaden gemäß Anspruch 14 bewährt, der entsprechend Anspruch 15 angeordnet werden sollte.

Aus praktischen sowie fertigungstechnischen Gründen läßt sich ein solcher Kombinationssack nur bis zu einer bestimmten Mindestgröße herstellen, die bei einem Füllvolumen von 10 bis 15 Liter liegen mag. Es besteht aber, beispielsweise in der Baustoffindustrie, der Bedarf nach wesentlich kleineren Gebinden von z.B. 5 Liter. Die Erfindung schlägt daher dazu vor, den Innensack gemäß Anspruch 3 mit paarweisen Längsnähten und dazwischenliegenden Perforationen zu versehen, womit der Innensack in voneinander trennbare Teilinnensäcke gegliedert wird. Diese Teilinnensäcke hängen zunächst zusammen und können bei der Herstellung gemeinsam als ein Gesamt-Innensack hergestellt werden, dem ein einteiliger Außensack zugeordnet ist. Das Anbringen der Längsnaht-Paare mit der dazwischenliegenden Trennlinie und die längsweise durchlaufende Z-Faltung des Innensacks nach Anspruch 3 läßt sich mit den verfügbaren Sackherstellungsmaschinen ohne weiteres ausführen. Damit ist eine preiswerte Herstellung des Kombinationssacks aus einheitlichen Bahnmaterialien möglich. Die Herstellungsmaschinen können mit hoher Arbeitsgeschwindigkeit betrieben werden und ermöglichen damit eine konkurrenzlose preiswerte Herstellung von Flüssigkeit aufnehmenden Behältnissen.

Die in sich abgeschlossenen Teilinnensäcke können nach ihrer Befüllung unabhängig voneinander wieder entleert werden. Nach dem Aufreißen des Außensacks läßt sich einer der Teilsäcke entlang der Trennlinie von den übrigen Teilinnensäcken scheiden und für sich handhaben. Wegen des kleineren Volumens kann der ganze Inhalt des Teilinnensacks entnommen werden und es bedarf in diesem Fall nicht unbedingt eines lösbaren Verschlusses. Jeder Innensack besitzt seine eigene Öffnung mit der daran befestigten Tülle. Daher ist es auch möglich, jeden Teilinnensack eines Kombinationssacks mit anderem Füllgut zu füllen. Durch Färben und/oder Bedrucken kann jeder Teilinnensack auf den jeweils unterschiedlichen Füllinhalt hinweisen. All dies läßt sich bei der vollautomatischen Herstellung des Kombinationssacks ohne weiteres ausführen.

Die vollautomatische Herstellung des Kombinationssacks nach der Erfindung läßt sich vorteilhaft durch die Maßnahmen des in den Ansprüchen 22 bis 26 angeführten Verfahrens ausführen.

Weitere Maßnahmen und Vorteile der Erfindung sind aus den Ansprüchen und der nachfolgenden Beschreibung ersichtlich. Es zeigen:
Fig. 1, in perspektivischer Darstellung, einen gefüllten Kombinationssack nach der Erfindung,
Fig. 2 die Draufsicht auf einen den späteren Innensack erzeugenden Flachsack aus Folienmaterial in einer ersten Verfahrensstufe,
Fig. 3 den Flachsack von Fig. 2 in einer darauffolgenden, eine Z-Faltung bewirkenden Verfahrensstufe,
Fig. 4 eine Schnittansicht durch den Flachsack in der Verfahrensstufe von Fig. 3 längs der dortigen Schnittlinie IV-IV,
Fig. 5 in einer der Fig. 4 entsprechenden Seitenansicht den schlauchförmig mit den Bahnen eines Außensacks umgebenen Flachsack,
Fig. 6 bis 9 verschiedene aufeinanderfolgende Fertigungsstufen beim Falten und Befestigen der beiden Sackteile im Bodenbereich während der Herstellung des erfindungsgemäßen Kombinationssacks, und
Fig. 10 die Montage einer Tülle am Kombinationssack.

Der in Fig. 1 gezeigte Kombinationssack 10 besteht aus einem in zwei Teilinnensäcke 1 1' , 11" gegliederten Innensack 11 aus flüssigkeitsdichtem, aber in der Regel auch dehnungsfähigem Folienmaterial und aus einem Außensack 20 aus dem gegenüber relativ undehnbaren Werkstoff, wie z.B. mehrlagiges Papier. Ein solcher Kombinationssack kann kontinuierlich vollautomatisch hergestellt werden, wofür sich folgende, aus den nächstfolgenden Figuren ersichtlichen Verfahrensschritte ergeben.

Als Folienmaterial für den Innensack 11 eignet sich eine durch Koextrusion erzeugte Verbindung zwischen einer bedampften Polyesterfolie und einer Polyäthylenfolie, wo beide Folienmaterialien vollflächig miteinander verbunden sind. Man kann zwar Folien nahtlos gleich in Schlauchform herstellen, doch wird im vorliegenden Fall von einer zunächst einlagigen Bahn ausgegangen, die, gemäß Fig. 2, ausweislich ihrer einen Längskante 13 gedoppelt und an ihrer gegenüberliegenden Längskante 13' mit einer Längsnaht 14 versehen wird. In einer aus Fig. 2 ersichtlichen Mittelzone 15 wird der Schlauch, am besten gleichzeitig, mit zwei weiteren Längsnähten 16, 16' versehen, wobei zugleich oder in einem späteren Verfahrensschritt zwischen diesen beiden Nähten 16, 16' eine durchreißfähige Schwächungslinie 17 angeordnet,wird, die im vorliegenden Fall aus einer Perforation besteht. In einer nächsten Verfahrensstufe wird ein so vorbereiteter fortlaufender Folienschlauch in Abständen, die der späteren gewünschten Sacklänge entsprechen, mit zwei nebeneinanderliegenden Quernähten 18 versehen, von denen in Fig. 2 lediglich die untere Quernaht 18 gezeigt ist, die den oberen Abschluß des späteren Innensacks 11 bilden soll. Die nicht erkennbare weitere Quernaht bildet den unteren Abschluß eines aus diesem Folienschlauch in eines späteren, noch zu erwähnenden Verfahrensstufe zu erzeugenden Schlauchabschnitts.

In der nächsten Verfahrensstufe, gemäß Fig. 3, wird nun der Folienschlauch im Bereich der erwähnten Mittelzone 15 längsgefaltet und erzeugt dabei eine durchlaufende Z-Falte 19 mit den beiden aus Fig. 3 und 4 ersichtlichen Faltkanten 12, 12'. Dadurch wird die ursprünglich große Breite des Folienschlauchs um die Länge des mittleren Z-Falten-Schenkels verkürzt, wie aus einem Vergleich zwischen Fig. 2 und 3 hervorgeht. Die vollzogenen Schweißnähte 14, 16, 16', 18 sorgen für eine flüssigkeitsdichte Verbindung. Durch die Längsnähte 16, 16' wird der Folienschlauch in die bereits erwähnten beiden Teilinnensäcke 11', 11" gemäß Fig. 2 gegliedert, welche durch Reißen längs der Perforation 17 später einmal voneinander getrennt werden können. Zunächst einmal hängen aber die beiden Teilinnensäcke 11', 11" " als Ganzes im Innensack 11 zusammen und werden gemeinsam bei der Stellung des Kombinationssacks 10 gehandhabt.

Im Zuge der vollautomatischen Herstellung wird um den gemäß Fig. 3 und 4 präparierten Innensack 11 die zur Erzeugung des späteren Außensacks 20 dienende, in der Regel mehrlagige Bahn aus Papier od. dgl. herumgelegt und an den einander überlappenden Stellen ihrerseits verbunden, wodurch ein zunächst fortlaufender Hüllschlauch entsteht, der in Fig. 5 im Ausbruch gezeigt ist. Der Innenschlauch 11 und der Hüllschlauch 20 bilden somit einen doppelwandigen Kombinationsschlauch, der zweckmäßigerweise an den angekreuzt in Fig. 5 und 6 ersichtlichen Stellen durch Kleben od. dgl. wandweise aneinander festgelegt ist und dadurch einen stellenweise miteinander verbundenen doppelwandigen Kombinationsschlauch bildet. Eine Gruppe 21 der Heftstellen liegt dabei aufeiner strichpunktiert in Fig. 5 verdeutlichten Linie 23, welche eine besondere, noch näher zu beschreibende Faltungsstelle bei der späteren Kreuzbodenbildung bestimmt.

An der erwähnten Längskante 13 und an der gegenüberliegenden Längskante 13' des flachliegenden Kombinationsschlauchs wird in einem definierten, später noch näher zu beschreibenden Abstand einerseits ein Loch 24 bzw. 24' im Hüllschlauch 20 und andererseits eine Öffnung 25, 25' im Folienschlauch 11 zweckmäßigerweise gemeinsam eingeschnitten. Im dargestellten Ausführungsbeispiel liegen jeweils Loch und Öffnung 24, 24',25 25' deckungsgleich zueinander und entstehen durch Ausstanzen eines Halblochs an den beiden Längskanten 13, 13' .

Ohne daß der Folienschlauch 11 davon betroffen wäre, ist der Hüllschlauch 20 mit einer zweifach gegliederten Schlitzung 26, 27 bzw. 26', 27' versehen. Diese besteht jeweils aus einem Längsschlitz 27, 27', der vom jeweiligen Loch 24, 24' ausgeht und sich entlang der Längskante 13, 13' erstreckt, und aus einem ihn kreuzenden Querschlitz 27, 27'. Die vorerwähnten weiteren Heftstellen 23 zwischen den beiden Schläuchen 11, 20befinden sich in der Umgebung des Loches 24, 24' und der Schlitzungen 26, 26', 27, 27'.

Ein auf diese Weise erlangter, fortlaufender Kombinationsschlauch 11, 20 wird zwischen den beiden oben erwähnten Quernähten 18 durchschnitten, wodurch die jeweils einen einzelnen Kombinationssack bildenden Abschnitte anfallen, von denen der obere Bereich in der Fig. 5 gezeigt ist.

An der Schnittstelle entsteht die spätere Sacköffnungskante 28. Der dabei erzeugte Abschnitt des Folienschlauches 11 ist durch die beidendigen Quemähte 18 als geschlossener Innensack 11 ausgebildet, jedoch der Hüllschlauch 20 muß erst einer Bodenbildung unterzogen werden. Diese wird im vorliegenden Fall durch eine Kreuzbodenfaltung 30 gebildet, deren einzelne Phasen in den nachfolgenden Fig. 6 bis 8 anhand des oberen, auch in Fig. 1 gezeigten Sackendes näher gezeigt sind.

In der ersten Phase, gemäß Fig. 6, werden die beiden einander gegenüberliegenden Wände des Hüllschlauchs 20 in jener aus Fig. 5 ersichtlichen Endzone 29 gespreizt, welche oberhalb der erwähnten strichpunktierten Heftlinie 23 liegt. Bei diesem Auseinanderspreizen spannen sich die außerhalb der Z-Falte 19 liegenden Randzonen des Innensacks 11 zwischen den Heftungen 21 aus. Die Mittelzone mit der Z-Falte 19 bleibt dagegen ungespreizt, wenn auch zu ihrer Ordnung Heftungen bezüglich der Wände des Hüllschlauchs 20 vorgesehen sein könnten. Bei dieser durch die Pfeile 31 verdeutlichten Spreizung kommt es zum Einfalten der an den beiden Längskanten 13, 13' liegenden Eckeinschläge 32, die einen dreieckförmigen Umriß gemäß Fig. 6 aufweisen. Wegen der vorerwähnten Heftungen 22 werden bei diesem Einfalten der Eckeinschläge 32 auch die darunter befindlichen Wandbereiche des Innensacks 11 mitgefaltet. In diesem Bereich kommt es zu einem mehrlagigen, geordneten Wandaufbau, wo auch der Innnensack 11 mit seinen Öffnungen 25, 25' eine definierte, ausgerichtete Lage mit den Löchem 24, 24' des Hüllschlauchs 20 und seinen Schlitzungen 26, 26', 27, 27' einnimmt. Dabei wird der Innensack längs der in Fig. 6 gestrichelt angedeuteten Faltlinie 33 in Form des ebenfalls gestrichelt angedeuteten Zipfels 34 mit umgelegt.

Gemäß Fig. 7 wird auf den gespreizten Boden ein Tragblatt 34 aus reißfestem Material aufgelegt, welches, insbesondere in seinen Eckbereichen, mit später dienlichen Einhängelöchem 35 versehen ist. Im vorliegenden Fall ist das Tragblatt 34 so bemessen, daß es nach seiner Anbringung mit seinen Kanten etwa mit den vorstehend in Fig. 5 und 6 erläuterten Heftlinien 23 abschließt. Dabei können auch schon in Fig. 7 Klebeverbindungen zwischen dem Außensack 20 und dem Tragblatt 34 vorgesehen sein.

In der nächsten, aus Fig. 8 ersichtlichen Phase der Kreuzbodenfaltung 30 werden an den erwähnten Heftlinien 23 die beiden Seitenklappen 36 umgelegt, die von den aus Fig. 5 und 6 ersichtlichen erwähnten Endzonen 29 des Hüllschlauchs 20 gebildet sind. Die beiden Seitenklappen 36 überlappen vorzugsweise einander und können durch Einführen von Klebemitteln sowohl untereinander als auch insbesondere mit dem darunterliegenden Tragblatt 34 verbunden sein. Im vorliegenden Fall ist das Tragblatt 34 über den Eckeinschlägen 32 aber unter den Seitenklappen 36 angeordnet und von diesen beidseitig umschlossen. Damit ist aus dem Hüllschlauch 20 der Außensack zustande gekommen. Dieser kann dann noch, gemäß Fig. 9, bodenseitig mit einem Deckblatt 37 verstärkt werden. Das Deckblatt 37 ist dabei längenmäßig kürzer als das darunterliegende Tragblatt 34 ausgebildet, weshalb die Einhängelöcher 35 beidendig unter dem Deckblatt 37 herausragen. Die Einhängelöcher 35 dienen als Angriffsstelle für eine nicht näher gezeigte Aufhängevorrichtung, in welcher der fertige Kombinationssack 10 zu seiner Befüllung aufgehängt wird. Der fertige Kombinationssack 10 ist nämlich noch mit zwei Tüllen 40, 40' gemäß Fig. 1 und 9 versehen, deren Montage beispielsweise in der aus Fig. 10 ersichtlichen Weise erfolgen kann.

Die Tülle 40 ist einstückig aus Kunststoff ausgebildet und besteht, gemäß Fig. 1, aus einem Rohrstück 41 mit am inneren Ende befindlichen, vertikal zur Rohrachse verlaufenden Flansch 42. Die Rohröffnung 43 kann von einem aus Fig. 1 ersichtlichen Deckel 44 verschlossen werden, wobei eine beliebige Verbindung, z.B. als Bajonettverbindung, gewählt sein kann. Im dargestellten Ausführungsbeispiel liegt eine Schraubverbindung zwischen den beiden Tüllen 40, 40' und ihren zugehörigen Deckeln 44, 44' gemäß Fig. 1 vor. Das Einkuppeln der Tüllen 40, 40' kann dabei vor oder nach dem Einführen des erwähnten Tragblatts 34 erfolgen, und zwar in der aus Fig. 10 näher ersichtlichen Weise, wo der Deutlichkeit wegen das Tragblatt nicht mit dargestellt ist.

Der Querschlitz 27 besitzt eine ausreichende Querlänge, um den Rohrflansch 41 der Tülle 40 im Sinne des aus Fig.10 ersichtlichen Pfeils 45 einzuschieben. Bei dieser Einschiebebewegung 45 kommt es aufgrund des aufragenden Rohrstücks 41 kurzzeitig zu einem Ausbiegen von Zungen 38, welche durch die unangeheftet bleibenden Randbereiche der Außensackwandungen im Bereich der Schlitzungen 26, 27 entstehen. Das Einschieben 45 ist beendet, wenn das Rohrstück 41 in Ausrichtung mit der zugehörigen Öffnung 25 des betreffenden Teilinnensacks 11" kommt. Die strichpunktiert in Fig. 10 angedeutete Randzone 39 um die Öffnung 25 wird zur Befestigung des Tüllen-Flansches 42 verwendet, wofür sich eine Schraub-, Klebe- und/oder Schweißverbindung eignet. Das Rohrstück 41 durchragt dabei das Loch 24 im Außensack 20, wie aus der Draufsicht von Fig. 9 zu entnehmen ist.

Wie aus Fig. 10 hervorgeht, befindet sich die montierte Tülle 40 schließlich in jenem Dreieckteil 46 des Kreuzbodens, der bei dem in Fig. 1 gezeigten gefüllten Kombinationssack 10 an der Sackschmalseite 47 zu liegen kommt. Die bereits im Zusammenhang mit Fig. 6 erwähnte Faltlinie 33 bildet dabei die Dreiecksbasis an der Sackkante zwischen dem fertig gefalteten Kreuzboden 30 und der erwähnten Sackschmalseite 47. Die erwähnten Dreieckteile 46 befinden sich bei flachliegendem Sack, gemäß Fig. 6, in den Endteilen des jeweiligen Eckeinschlags 32, die bei gefülltem Sack, gemäß Fig. 1, an der Sackschmalseite 47 erscheinen. Die beiden Tüllen 40, 40' befinden sich daher bei gefülltem Kombinationssack 10 im oberen Teil der Sackschmalseiten 47, weshalb diese ohne weiteres auf seinen Kreuzboden 30 aufgestellt werden kann. Dieser Dreieckteil 46 läßt sich bei gefülltem Sack auch etwas eindrücken, weshalb das mit dem Deckel 44 bzw. 44' ausgerüstete Rohrstück sich unter die Umrißlinie des quaderförmigen Kombinationssacks 10 befindet.

Es versteht sich, daß die Kupplung einer Tülle 49 mit dem Kombinationssack 10 auch in anderer Weise erfolgen könnte. So könnte man beispielsweise auf die erwähnten Schlitzungen 26, 27 verzichten und die Tülle mit ihrem Flansch 42 durch eine Art Einknöpfbewegung durch das Loch 24 einkuppeln. Eine solche Einknöpfbewegung könnte im übrigen auch durch die Öffnung 25 bzw. 25' im Teilinnensack 11' bzw. 11" erfolgen, wodurch der Flansch an der Wandinnenseite des Innensacks zu liegen kommt und somit eine günstigere Verbindung mit dem Innensack erfährt. Diese Einknöpfbewegung ließe sich im übrigen auch bei der Handhabung von Fig. 10 ausführen, um den Flansch 42 schließlich auch durch die Innensack-Öffnung 25 hindurchzuführen. Das Einkuppeln des Stutzens könnte auch in anderen Phasen während der Kreuzbodenfaltung ausgeführt werden.

Wie bereits erwähnt wurde, läßt sich der Kombinationssack 10 unter Verwendung der Einhängelöcher 35 an seinem Tragblatt 34 bequem befüllen. Der in sich nicht standfeste, leere Sack, erhält dadurch eine aufrechte Position und läßt sich über die beiden Tüllen 40, 40' bei abgenommenen Deckeln 44, 44' wie eine Flasche von oben füllen. Beim Befüllen wird jeder Teilinnensack 11', 11" getrennt beschickt, wobei bedarfsweise auch zueinander unterschiedliche Füllsubstanzen verwendet werden könnten. Beim Befüllen öffnet sich die Z-Falte 19 von selbst, doch bleiben die beiden Teilinnensäcke 11', 11" über die noch ungetrennt gebliebene Perforation 17 miteinander verbunden. Innerhalb der eine Quaderform bestimmenden Formate des Außensacks 20 blähen sich die beiden Teilfolien der beiden Teilinnensäcke 11', 11" auf. Wenn möglich, wird man beide Teilinnensäcke 11', 11" gemeinsam befüllen, doch ist eine unabhängige Füllung ohne weiteres möglich.

Nach dem Befüllen der beiden Teilinnensäcke werden die Deckel 44, 44' auf die Tüllen 40, 40' aufgesetzt. Der Kombinationssack 10 wird als Ganzes transportiert. Zwecks Entnahme des Füllguts kann wahlweise einer oder beide Teilinnensäcke 11', 11" durch Abnehmen des jeweiligen Deckels 44, 44' ganz oder teilweise entleert werden. Dies kann geschehen, ohne die Teilinnensäcke 11', 11" aus dem Außensack 20 entnehmen zu müssen. Es besteht aber auch die Möglichkeit, den Außensack 20 aufzureißen, die beiden Teilinnensäcke 11' , 11" über ihre Perforation 17 voneinander zu trennen und diese räumlich und zeitlich voneinander unabhängig zu entleeren und aufzubewahren. Letzteres ist insbesondere interessant, wenn nur Teilgebinde der Gesamtmenge der Füllung des zusammenhängenden Innensacks 11 genutzt werden sollen. Die Erfindung läßt sich nämlich ohne weiteres statt nur auf zwei Teilinnensäcke natürlich auch auf drei oder mehr Teilinnensäcke übertragen. Dazu ist es nur nötig, die aus Fig. 2 ersichtlichen Längszonen 15 mit den jeweiligen Längsnähten 16, 16' und gegebenenfalls den Perforationen 17 in entsprechender Vielzahl vorzusehen.

Insbesondere für die spätere Abfallbeseitigung ist es zweckmäßig, im Bereich des Kreuzbodens 30, wie in Fig. 1 angedeutet, einen Aufreißfaden 48 vorzusehen, nach dessen Betätigung der Außensack 20 leicht zu öffnen ist und die beiden Teilinnensäcke 11' , 11" zugänglich werden. Nach dem Aufreißen läßt sich nämlich der zusammenhängende Innensack 11 als Ganzes aus dem Außensack 20 herausnehmen unter Einbeziehung der beidseitigen Tüllen 40, 40' und ihrer Deckel 44, 44'. Diese aus Folien- bzw. Kunststoffmaterial bestehenden Elemente lassen sich, gegebenenfalls unter Einschluß nicht mehr entfernbarer Füllgutreste, raumsparend zusammenfalten bzw. zusammenknautschen und einer Sonderdeponie zuführen. Der aus leicht verrottbarem Material in der Regel bestehende Außensack 20 kann dabei der üblichen Müllverwertung zugeführt werden.

Anstelle der Einhängelöcher 35 im Tragband 34 könnten auch Klammern einer Aufhängevorrichtung an geeigneten Klemmstellen des Tragblatts 35 angreifen. Die Tüllen 40, 40' können auch in anderen Bereichen des Kombinationssack 10 angeordnet sein, z.B. an der Stirnfläche des Sacks innerhalb der Kreuzböden 30 angeordnet sein. Die beiden Tüllen 40, 40' brauchen auch nicht auf der gleichen Seite und am gleichen Ende des Sacks angeordnet zu sein, sondern könnten an gegenüberliegenden Enden oder Seiten des Kombinationssacks 10 sich befinden.

## Patentansprüche

1.) Kombinationssack (10), bestehend aus einem Außensack (20),
und aus einem als beiendig geschlossener Flachsack ausgebildeten Innensack (11) aus Folienmaterial zur Aufnahme eines flüssigen oder pastösen Guts, wobei
wenigstens das eine geschlossene Ende des Innensacks (11) in den Boden (30) des Außensacks (20) mit eingefaltet und befestigt ist,
. dadurch gekennzeichnet,
daß der Außensack (20) im Bereich des Sackbodens (30) bzw. der angrenzenden Sackteile (46) einen Lochausschnitt (Loch 24) aufweist,
dem eine Öffnung (25) im Endbereich des Innensacks (11) sowie eine Tülle (40) zugeordnet sind,
die Tülle (40) aus einem Rohrstück (41) mit einerends einem insbesondere lösbaren Verschluß (44) und anderends vorzugsweise einem Flansch (42) besteht,
der Tüllenflansch (42) am Innensack (11) um dessen Öffnung (25) herum flüssigkeitsdicht befestigt ist und der Tüllenverschluß (44) durch den Lochausschnitt (24) des Außensacks (20) zugänglich ist.

2.) Kombinationssack (10) nach Anspruch 1 mit einem eine Kreuzbodenfaltung (30) aufweisenden Außensack (12),
dadurch gekennzeichnet,
daß der Lochausschnitt (Loch 24) in jenem Dreieck-Ende (46) seines Eckeinschlags (32) angeordnet ist, das beim gefüllten Kombinationssack (10) an der Schmalseite (47) des Sacks (10) zu liegen kommt und dessen Dreiecksbasis die Sackkante (33) zwischen dem Kreuzboden (30) und der Schmalseite (47) des Sackes (10) bildet.

3.) Kombinationssack nach Anspruch 1 oder 2, dadurch gekennzeichnet, daß der Innensack (11) wenigstens ein Paar von in Sacklängsrichtung durchlaufende, die beiden Innensack-Wandlagen verbindenden Längsnähten (16,16') aufweist,
zwischen denen eine durchreißfähige Schwächungslinie (17) in beiden Innensack-Wandlagen vorgesehen ist, wie eine Perforation,
die den Innensack (11) zwar in zwei zunächst zusammenhängende, aber voneinander trennbare Teilinnensäcke (11' ,11") gliedert,
im Leerzustand, bei flachliegendem Kombinationssack (10), der Innensack (11) mit seiner das Längsnaht-Paar (16) und die dazwischen liegende Trennlinie (17) aufweisenden Zone (15) in eine längsweise durchlaufende Z-Falte (19) gelegt ist,
und daß jeder Teilinnensack (11' 11") eine eigene Öffnung (25,25') mit einer daran befestigten Tülle (40, 40') trägt und der Außensack (20) eine entsprechende Anzahl von Lochausschnitten (24,24') für die einzelnen Tüllen (40,40') besitzt.

4.) Kombinationssack nach einem oder mehreren der Ansprüche 1 bis 3, dadurch gekennzeichnet, daß der Flansch (42) der einstückig aus Kunststoff ausgebildeten Tülle (40, 40') an der die Öffnung (25,25') des Innensacks (11) umgebenden Randzone verschweißt ist.

5.) Kombinationssack nach einem oder mehreren der Ansprüche 1 bis 4, dadurch gekennzeichnet,daß die Befestigung des Flansches (42) an der Innenfläche der gelochten Wand des Innensacks (11) erfolgt.

6.) Kombinationssack nach einem oder mehreren der Ansprüche 1 bis 5, dadurch gekennzeichnet,daß der Flansch (42) mit der Außenfläche der gelochten Wand des Innensacks (11) verbunden ist.

7.) Kombinationssack nach einem oder mehreren der Ansprüche 1 bis 6 mit einer linienförmigen (23) paarweisen Heftung (21) zwischen den beiden Wänden des Innensacks (11) einerseits und des Außensacks (12) andererseits im Bereich der Faltkanten (23) der beiden Seitenklappen (36) der Kreuzbodenfaltung (30),
wobei die beiden durch eine Quernaht (18) verbundenen Wände des Innensacks (11) bei Bildung des Eckeinschlags (32) des Kreuzbodens im Außensack (20) zwischen diesen Heftungen (21) gespreizt verlaufen,
dadurch gekennzeichnet,
daß die Öffnung (25,25') des Innensacks (11) und das Loch (24,24') des Außensacks (20) jeweils als eine Halblochstanzung im Bereich der einen Längsfaltkante (13) der jeweiligen beiden Schlauchlagen des flachliegenden Innen- bzw. Außensacks (11,20) ausgebildet sind,
wobei das Loch (24,24') des Außensacks (20) in dem Bereich des Eckeinschlags (32) angeordnet ist, (vergl. Fig. 5).

8.) Kombinationssack nach Anspruch 7, dadurch gekennzeichnet, daß die Öffnung (25,25') des Innensacks (11) deckungsgleich mit dem Loch (24,24') an der bzw. den Längsfaltkanten (13,13') des Kombinationssacks (10) eingestanzt ist, (vergl. Fig. 5).

9.) Kombinationssack nach einem oder mehreren der Ansprüche 1 bis 8, dadurch gekennzeichnet, daß der Außensack (20) an seinem Loch (24,24') mit Schlitzungen (26,27; 26',27') zum nachträglichen Einführen des Flansches (42) der Tülle (40,40') versehen ist.

10.) Kombinationssack nach Anspruch 9, dadurch gekennzeichnet, daß die Schlitzungen aus einem in Sacklängsrichtung verlaufenden, in das Loch (24,24') des Außensacks (20) mündenden Längsschlitz (26,26') sowie einem den Längsschlitz kreuzenden Querschlitz (27,27') bestehen.

11.) Kombinationssack nach Anspruch 10, dadurch gekennzeichnet, daß der Längsschlitz (26,26') bis zur Sacköffnungskante (28) des Au- βensacks (20) durchläuft, (vergl. Fig. 5).

12.) Kombinationssack nach einem oder mehreren der Ansprüche 1 bis 11, dadurch gekennzeichnet, daß der Eckeinschlag (32) des Außensacks (20) in der Umgebung seines Lochs (24,24') und ggf. seiner Schlitzungen (26,27; 26',27') durch weitere Heftstellen (22) mit den jeweils darunterliegenden Wandteilen des Innensacks (11) verbunden ist, (vergl. Fig. 5).

13.) Kombinationssack nach einem oder mehreren der Ansprüche 1 bis 12, dadurch gekennzeichnet, daß der Außensack (20) mit einem Aufreißfaden (48) versehen ist, der - nach seiner Betätigung - die Teilinnensäcke (11', 11") im Außensack (20) zugänglich macht.

14.) Kombinationssack nach Anspruch 13, dadurch gekennzeichnet, daß der Aufreißfaden (48) im Bodenbereich (30) des Kombinationssacks (10) angeordnet ist.

15.) Kombinationssack nach Anspruch 14, dadurch gekennzeichnet, daß der Aufreißfaden (48) im Bodenbereich (30) desjenigen Sackendes angeordnet ist, der mit den Tüllen (40, 40') ausgerüstet ist.

16.) Kombinationssack nach einem oder mehreren der Ansprüche 1 bis 15, dadurch gekennzeichnet, daß der Sack (10) an dem mit den Tüllen (40,40') ausgerüsteten Sackende Trägerelemente (34,35) aufweist, die den Kombinationssack (10) beim Befüllen an einer Vorrichtung aufzuhängen gestatten.

17.) Kombinationssack nach Anspruch 16, dadurch gekennzeichnet, daß die Trägerelemente (35) sich an einem Tragblatt (34) befinden, welches am Sackende befestigt ist.

18.) Kombinationssack nach Anspruch 17, dadurch gekennzeichnet, daß das Tragblatt (34) in den Kreuzboden (30) mit eingefaltet und verklebt ist, in dessen Bereich die Tüllen (40,40') für die Teilinnensäcke (11,11') angeordnet sind.

19.) Kombinationssack nach Anspruch 18, dadurch gekennzeichnet, daß das Tragblatt (34) bei einer Kreuzbodenfaltung (30) zwar über den Eckeinschlägen (32), aber unter den Seitenklappen (36) angeordnet ist sowie mit seinen Blatt-Endstücken beidseitig herausragt und in diesen Endstücken die Trägerelemente (35) für die Aufhängevorrichtung besitzt.

20.) Kombinationssack nach einem oder mehreren der Ansprüche 16 bis 19, dadurch gekennzeichnet, daß die Trägerelemente aus Einhängelöchern (35) für Haken od. dgl. einer Aufhängevorrichtung bestehen.

21.) Kombinationssack nach einem oder mehreren der Ansprüche 1 bis 20, dadurch gekennzeichnet, daß über dem mit dem Tragblatt (34) versehenen Kreuzboden (30) ein Verstärkungsblatt (37) befestigt ist.

22.) Verfahren zur Herstellung eines Kombinationssacks (10) nach einem oder mehreren der Ansprüche 1 bis 21,
mit einem fortlaufenden flachliegenden Folienschlauch (11), der zunächst in Abständen, entsprechend der gewünschten späteren Innensacklänge, mit zwei nebeneinander liegenden Quernähten (18) versehen wird,
von denen die eine das spätere obere geschlossene Innensackende und die andere das untere bilden, um diesen gegliederten Folienschlauch (11) die zur Bildung des Außensacks dienenden Bahnen einander überlappend herumgelegt werden und dann in ihrer Überlappungszone zu einem Hüllschlauch (20) miteinander verbunden werden,
wobei der Folienschlauch (11) stellenweise (21,22) an den später zur Kreuzbodenfaltung (30) dienenden Zonen (29) des Hüllschlauchs (20) festgeheftet wird,
danach die beiden übereinander liegenden gedoppelten Bahnen des aus dem Folien- und Hüllschlauchs (11,20) erzeugten Kombinationsschlauchs (10) zwischen den nebeneinander liegenden Quernähten (18) gemeinsam durchgeschnitten werden zur Bildung vereinzelter, flachliegender SchlauchAbschnitte
und schließlich beim Spreizen (31) und Falten der Eckeinschläge (32) und Seitenklappen (36) der Kreuzbodenfaltung (30) der endseitig geschlossene Folienschlauch (11) in den Hüllschlauch (20) mit eingefaltet wird,
worauf die beiden Seitenklappen (36) umgelegt und, gegebenenfalls unter Verwendung eines gesonderten Deckblatts (37), aneinandergeheftet werden,
dadurch gekennzeichnet,
daß vor der Kreuzbodenfaltung (30) in der durch die Quernaht (18) bestimmten Endzone (29) des Folienschlauchs (11) wenigstens eine Öffnung (25,25') eingestanzt und, dieser zugeordnet, im Hüllschlauch (20) ein Loch (24,24') ausgeschnitten wird und daß nach der Kreuzbodenfaltung (30) der Flansch (43) einer Tülle (40,40') in das Loch (24,24') und gegebenenfalls die Offnung (25,25') eingekuppelt und im Randbereich der Öffnung (25,25') an der Wand des Folienschlauchs (11) befestigt wird.

23.) Verfahren nach Anspruch 22, dadurch gekennzeichnet, daß das Loch (24,24') im Hüllschlauch (20) und die Öffnung (25,25') im Folienschlauch (11) gleichzeitig und untereinander fluchtend eingestanzt werden, (vergl. Fig. 5).

24.) Verfahren nach Anspruch 23, dadurch gekennzeichnet, daß die gemeinsame Stanzung des Lochs (24,24') und der Öffnung (25,25') wenigstens im Bereich der einen Längsfaltkante (13)des unabgelängten, flachliegenden Kombinationsschlauchs ausgeführt wird.

25.) Verfahren nach einem oder mehreren der Ansprüche 22 bis 24, dadurch gekennzeichnet, daß vor der Kreuzbodenfaltung (30) wenigstens ein Schlitz (26,27; 26',27') in die Bahn des Hüllschlauchs (20) eingeschnitten wird, der in das Loch (24,24') mündet.

26.) Verfahren nach einem oder mehreren der Ansprüche 19 bis 22, dadurch gekennzeichnet, daß der Hüllschlauch (20) in der Umgebung seines Lochs (24,24') und gegebenenfalls seiner Schlitzungen (26,27; 26',27') mit dem Folienschlauch (13) zu einer mehrlagigen Wand des Kombinationsschlauchs verbunden wird und danach diese mehrlagige Wand der Kreuzbodenfaltung (30) unterzogen wird.

## Claims

1. A combination bag (10) camprising an outer bag (20) and an inner bag (11) of foil material, which is in the form of a flat bag closed at both ends, for receiving a liquid or pasty material, wherein at least the one closed end of the inner bag (11) is also folded into and fixed in the bottom (30) of the outer bag (20), characterised in that in the region of the bag bottom (30) or the adjoining bag portions (46) the outer bag (20) has a hole cut-out (hole 24) with which are associated an opening (25) in the end region of the inner bag (11) and a nozzle (40), the nozzle (40) comprises a tube portion (41) with at one end an in particular releasable closure (44) and at the other end preferably a flange (42), the nozzle flange (42) is secured to the inner bag (11) fluidtight- ly around the opening (25) thereof, and the nozzle closure (44) is accessible the hole cut-out (24) in the outer bag (20).

2. A combination bag according to claim 1 having an outer bag (12) with a cross bottom fold configuration (30), characterised in that the hole cut-out (hole 24) is arranged in that end (46) of the triangle of its corner flap (34) which when the combination bag (10) is filled comes to lie against the narrow side (47) of the bag (10), and the base of the triangle of which forms the bag edge (33) between the cross bottom (30) and the narrow side (47) of the bag (10).

3. A combination bag according to claim 1 or claim 2 characterised in that the inner bag (11) has at least one pair of longitudinal seams (16, 16') which extend in the longitudinal direction of the bag and which connect the two wall layers of the inner bag and between which there is provided a tearable weakening line (17) in both wall layers of the inner bag, such as a perforation, which weakening line divides the inner bag (11) into two inner bag portions (11', 11") which are firstly joined together but which are separable from each other, in the empty condition, with the combination bag (10) lying flat, the inner bag (11) is laid into a Z-shaped fold (19) which extends lengthwise, with the inner bag zone (15) which has the pair of longitudinal seams (16) and the separating line (17) disposed therebetween, and each inner bag portion (11', 11") has its own opening (25, 25') with a nozzle (40, 40') secured thereto and the outer bag (20) has a corresponding number of hole cut-outs (24, 24') for the individual nozzles (40, 40').

4. A combination bag according to one or more of claims 1 to 3 characterised in that the flange (42) of the nozzle (40, 40') which is formed integrally from plastics material is welded to the edge zone surrounding the opening (25, 25') of the inner bag (11).

5. A combination bag according to one or more of claims 1 to 4 characterised in that the flange (42) is secured to the inside surface of the apertured wall of the inner bag (11).

6. A combination according to one or more of claims 1 to 5 characterised in that the flange (42) is joined to the outside surface of the apertured wall of the inner bag (11).

7. A combination bag according to one or more of claims 1 to 6 with linear (23) pair-wise bonding (21) between the two walls of the inner bag (11) on the one hand and the outer bag (12) on the other hand in the region of the fold edges (23) of the two side flaps (36) of the cross bottom fold configuration (30), wherein the two walls of the inner bag (11) which are joined by a transverse seam (18) extend in a spread configuration between said bonding portions (21) upon formation of the corner flap (32) of the cross bottom in the outer bag (20), characterised in that the opening (25, 25') in the inner bag (11) and the hole (24, 24') of the outer bag (20) are each in the form of a half-hole stamped portion in the region of the one longitudinal fold edge (13) of each of the two tubular layers of the inner and outer bags (11, 20) respectively which in a condition of lying flat, wherein the hole (24, 24') of the outer bag (20) is arranged in the region of the comer flap (32) (see Figure 5).

8. A combination bag according to claim 7 characterised in that the opening (25, 25') in the inner bag (11) is stamped tout in alignment with the hole (24, 24') at the longitudinal fold edge or edges (13, 13') of the combination bag (10) (see Figure 5).

9. A combination bag according to one or more of claim 1 to 8 characterised in that at its hole (24, 24') the outer bag (20) is provided with slits (26, 27; 26', 27') for the subsequent insertion of the flange (42) of the nozzle (40, 40').

10. A combination bag according to claim 9 characterised in that the slits comprise a longitudinal slit (26, 26') which extends in the longitudinal direction of the bag and which opens into the hole (24, 24') of the outer bag (20), and a transverse slit (27, 27') which crosses the longitudinal slit.

11. A combination bag according to claim 10 characterised in that the longitudinal slit (26, 26') extends as far as the bag opening edge (28) of the outer bag (20) (see Figure 5).

12. A combination bag according to one or more of claims 1 to 11 characterised in that the corner flap (32) of the outer bag (20) is joined in the portion around its hole (24, 24') and possibly its slits (26, 27; 26', 27'), by further bonding locations (22), to the respective subjacent wall portions of the inner bag (11) (see Figure 5).

13. A combination bag according to one or more of claims 1 to 12 characterised in that the outer bag (20) is provided with a tear-open cord (48) which, after actuation thereof, males the inner bag portions (11', 11" ) in the outer bag (20) accessible.

14. A combination bag according to claim 13 characterised in that the tear-open cord (48) is arranged in the bottom region (30) of the combination bag (10).

15. A combination bag according to claim 14 characterised in that the tear-open cord (48) is arranged in the bottom region (30) of that end of the bag which is provided with the nozzles (40, 40').

16. A combination bag according to one or more of claims 1 to 15 characterised in that at the end of the bag which is provided with the nozzles (40, 40') the bag (10) has carrier elements (34, 35) which permit the combination bag (10) to be hung up on a piece of equipment upon being filled.

17. A combination bag according to claim 16 characterised in that the carrier elements (35) are disposed on a support sheet (34) which is fixed to the end of the bag.

18. A combination bag according to claim 17 characterised in that the support sheet (34) is folded into and glued in the cross bottom (30), in the region of which the nozzles (40, 40') for the inner bag portions (11, 11') are arranged.

19. A combination bag according to claim 18 characterised in that, with a cross bottom fold configuration (30), the support sheet (34) is admittedly arranged over the corner flaps (32) but under the side flaps (36) and sticks out at both sides with its sheet end portions and in said end portions has the carrier elements (35) for the piece of equipment on which the bag can be hung up.

20. A combination bag according to one or more of claims 16 to 19 characterised in that the carrier elements comprise suspension holes (35) for the engagement therein of hooks or the like of a piece of equipment for hanging up the bag.

21. A combination bag according to one or more of claims 1 to 20 characterised in that a reinforcing sheet (37) is fixed over the cross bottom (30) which is provided with the support sheet (34).

22. A process for the production of a combination bag (10) according to one or more of claims 1 to 21 with a continuous tubular foil (11) which is disposed in a condition of lying flat and which is initially provided with two juxtaposed transverse seams (18) at spacings corresponding to the desired subsequent length of the inner bag, one of the transverse seams forming the subsequent upper closed end of the inner bag and the other forming the lower end, the webs serving to form the outer bag are laid around the divided tubular foil (11) in mutually overlapping relationship and are then joined together in their overlap zone to form an envelope tube (20), wherein the tubular foil (11) is bonded at locations (21, 22) to the zones (29) of the envelope tube (20) which later serve to provide the cross bottom fold configuration (30), thereupon the two mutually superposed doubled webs of the combination tube (10) produced from the tubular foil (11) and the envelope tube (20) are jointly severed between the juxtaposed transverse seams (18) to form separated tube portions which are in a condition of lying flat, and finally upon spreading (31) and folding of the corner flaps (32) and side flaps (36) of the cross bottom fold configuration (30) the tubular foil (11) which is closed at the ends is folded into the envelope tube (20), whereupon the two side flaps (36) are folded over and secured together, possibly with the use of a separate cover sheet (37), characterised in that prior to the cross bottom fold configuration (30) being formed in the end zone (29) of the tubular foil (11), which is defined by the transverse seam (18), at least one opening (25, 25') is stamped therein and a hole (24, 24') is cut out, in association with said opening, in the envelope tube (20), and after the cross bottom fold configuration (30) is formed the flange (43) of a nozzle (40, 40') is coupled into the hole (24, 24') and possibly the opening (25, 25') and fixed to the wall of the tubular foil (11) in the edge region of the opening (25, 25')..

23. A process according to claim 22 characterised in that the hole (24, 24') in the envelope tube (20) and the opening (25, 25') in the tubular foil (11) are stamped out simultaneously and in alignment with each other (see Figure 5).

24. A process according to claim 23 characterised in that the operation of jointly stamping out the hole (24, 24') and the opening (25, 25') is performed at least in the region of the one longitudinal fold edge (13) of the combination tube which has not been cut to length and which is in a condition of lying flat.

25. A process according to one or more of claims 22 to 24 characterised in that prior to the cross bottom fold configuration (30) being formed at least one slit (26, 27; 26', 27') is cut into the web of the envelope tube (20), opening into the hole (24, 24').

26. A process according to one or more of claims 19 to 22 characterised in that the envelope tube (20) is joined in the portion surrounding its hole (24, 24') and possibly its slits (26, 27; 26', 27') to the tubular foil (13) to form a multi-layer wall of the combination tube, and thereupon said multi-layer wall is subjected to the cross bottom folding operation (30).

## Revendications

1. Sac (10), composé d'un sac extérieur (20) et d'un sac intérieur (11), en matière formée d'un film, réalisé sous la forme d'un sac plat fermé aux deux extrémités et destiné à recevoir un produit liquide ou pâteux, au moins l'une des extrémités fermées du sac intérieur (11) étant pliée dans le fond (30) du sac extérieur (20), en même temps que ce fond, et fixée sur celui-ci, caractérise en ce que, dans la zone de son fond (30) ou de ses parties adjacentes (46), le sac extérieur (20) comporte une découpe formant trou (24) à laquelle sont associés une ouverture (25), située dans la zone extrême du sac intérieur (11), et un bec verseur (40), en ce que ce dernier (40) est constitué d'un tronçon de tube (41) comportant, à une extrémité, une fermeture (44), notamment amovible, et, à l'autre extrémité de préférence, une collerette (42), en ce que la collerette (42) du bec verseur est fixée d'une manière étanche aux liquides sur le sac intérieur (11), autour de son ouverture (25), et en ce que la fermeture (44) du bec verseur est accessible à travers la découpe formant trou (24) du sac extérieur (20).

2. Sac composé (10) suivant la revendication 1, dont le sac extérieur (20) comporte un pliage de fond en croix (30), caractérise en ce que la découpe formant trou (24) est disposée dans l'extrémité en triangle (46), appartenant à la partie (32) pliée formant le coin du fond, qui vient s'appuyer sur le petit côté (47) du sac combiné (10) lorsque celui-ci est rempli et dont la base du triangle constitue l'arête (33) réunissant le fond en croix (30) et le petit côté (47) du sac combiné (10).

3. Sac composé suivant la revendication 1 ou 2, caractérisé en ce que le sac intérieur (11) comporte au moins une paire de jonctions soudées longitudinales (16, 16') qui relient les deux épaisseurs du sac intérieur et s'étendent d'une extrémité à l'autre suivant la direction longitudinale du sac et entre lesquelles il est prévu, dans les deux épaisseurs du sac intérieur, une ligne d'affaiblissement (17), déchirable, telle qu'une ligne de perforations, qui divise le sac intérieur (11) en deux sacs intérieurs partiels (11', 11") qui, bien, qu'étant initialement attenants, peuvent être séparés l'un de l'autre, en ce que, lorsque le sac composé (10) est à plat et le sac intérieur (11) vide, ce dernier est disposé de façon à former, avec sa zone (15) comprenant la paire de jonctions soudées longitudinales (16, 16') et la ligne séparatrice (17) se trouvant entre les deux, un repli en Z (19) qui s'étend longitudinalement d'une extrémité à l'autre, et en ce que chaque sac intérieur partiel (11', 11 ",) comporte sa propre ouverture (25, 25') sur laquelle est fixé un bec verseur (40, 40'), tandis que le sac extérieur (20) possède un nombre correspondant de découpes formant trou (24, 24') et destinées aux différents becs verseurs (40, 40').

4. Sac composé suivant une ou plusieurs des revendications 1 à 3, caractérisé en ce que la collerette (42) du bec verseur (40, 40'), qui est réalisé d'une seule pièce en matière plastique, est soudée sur le bord entourant l'ouverture (25, 25') du sac intérieur (11).

5. Sac composé suivant une ou plusieurs des revendications 1 à 4, caractérisé en que que la fixation de la collerette (42) s'effectue sur la surface intérieure de la paroi perforée du sac intérieur (11).

6. Sac composé suivant une ou plusieurs des revendications 1 à 5, caractérisé en ce que la collerette (42) est reliée à la surface extérieure de la paroi perforée du sac intérieur (11).

7. Sac composé suivant une ou plusieurs des revendications 1 à 6, comprenant des moyens de jonction (21) réalisés, par paires et suivant des lignes (23), entre les deux parois du sac intérieur (11), d' une part, et le sac extérieur (20), d'autre part, dans la zone des arêtes de pliage (23) des deux rabats latéraux (36) du pliage de fond en croix (30), de façon que, lors de la formation de la partie pliée de coin (32) du fond en croix dans le sac extérieur (20), les deux parois du sac intérieur (11) qui sont réunies par une jonction soudée transversale (18) s'écartent l'une de l'autre entre ces moyens de jonction (21), caractérisé en ce que l'ouverture (25, 25') du sac intérieur (11) et le trou (24, 24') du sac extérieur (20) sont réalisés chacun par le découpage d'un trou semicirculaire dans la zone de l'une des arêtes de pliage longitudinal (13) des deux couches du tube souple formant respectivement les sacs intérieur et extérieur (11, 20) disposés à plat, le trou (24, 24') du sac extérieur (20) étant disposé dans la zone de la partie pliée de coin (32) (voir figure 5).

8. Sac composé suivant la revendication 7, caractérise en ce que l'ouverture (25, 25') du sac intérieur (11) est découpée, de façon à se superposer au trou (2', 24'), sur la ou les arêtes de pliage longitudinal (13, 13') du sac composé (10) (voir figure 5).

9. Sac composé suivant une ou plusieurs des revendications 1 à 8, caractérisé en ce qu'à l'endroit de son trou (24, 24'), le sac extérieur (20) est de de fentes (26, 27; 26', 27') permettant d'introduire ultérieurement la collerette (42) du bec verseur (40, 40').

10. Sac composé suivant la revendication 9, caractérisé en ce que les fentes consistent en une fente longitudinale (27, 27'), s'étendant suivant la direction longitudinale du sac et débouchant dans le trou (24, 24') du sac extérieur (20), et en une fente transversale (26, 26') croisant la fente longitudinale.

11. Sac composé suivant la revendication 10, caractérise en ce que la fente longitudinale (27, 27') s'étend jusqu'à l'arête (28) de l'ouverture du sac extérieur (20) (voir figure 5).

12. Sac composé suivant une ou plusieurs des revendications 1 à 11, caractérisé en ce que, au voisinage de son trou (24, 24') et éventuellement de ses fentes (26, 27; 26, 27'), la partie pliée de coin (32) du sac extérieur (20) est reliée aux parties de paroi du sac intérieur (11) situées en-dessous par d'autres emplacements de jonction (22) (voir figure 5).

13. Sac composé suivant une ou plusieurs des revendications 1 à 12, caractérisé en ce que le sac extérieur (20) est muni d'un fil de déchirage (48) qui, une fois qu'on l'a arraché, rend accessibles les sacs intérieurs partiels (11,11') situés dans le sac extérieur (20).

14. Sac composé suivant la revendication 13, caractérisé en ce que le fil de déchirage (48) est disposé dans la zone de fond (30) du sac composé (10).

15. Sac composé suivant la revendication 14, caractérisé en ce que le fil de déchirage (48) est disposé dans la zone de fond (30) de celle des extrémités du sac qui est pourvue des becs verseurs (40, 40').

16. Sac composé suivant une ou plusieurs des revendications 1 à 15, caractérisé en ce qu'à son extrémité qui est pourvue des becs verseurs (40, 40'), le sac composé (10) comporte des éléments de support (34, 35) qui permettent de suspendre le sac composé (10) à un dispositif lorsqu'on le remplit.

17. Sac composé suivant la revendication 16, caractérisé en ce que les éléments de support (35) sont situés sur une feuille porteuse (34) qui est fixée à l'extrémité du sac.

18. Sac composé suivant la revendication 17, caractérisé en ce que la feuille porteuse (34) est pliée dans le fond en croix (30), en même temps que celui-ci, et lui est collée, dans la zone de ce fond en croix (30) dans laquelle sont disposés les becs verseurs (40, 40') prévus pour les sacs intérieurs partiels (11, 11') .

19. Sac composé suivant la revendication 18, caractérisé en ce que, dans le cas d'un pliage de fond en croix (30), la feuille porteuse (34) est disposée au-dessus des parties pliées de coin (32), mais au-dessous des rabats lateraux (36) et déborde des deux côtés par ses extrémités, en comportant dans ces extrémités les éléments de support (35) prévus pour le dispositif de suspension.

20. Sac composé suivant une ou plusieurs des revendications 16 à 19, caractérise en ce que les éléments de support consistent en des trous de suspension (35) destinés à des crochets ou éléments analogues d'un dispositif de suspension.

21. Sac composé suivant une ou plusieurs des revendications 1 à 20, caractérise en ce qu'une feuille de renfort (37) est fixée par-dessus le fond en croix (30) pourvu de la feuille porteuse (34).

22. Procédé de réalisation d'un sac composé (10) suivant une ou plusieurs des revendications 1 à 21, ce sac comprenant un tube de film souple (11) continu et à plat, comportant initialement deux jonctions soudées transversales (18) qui sont situées l'une à côté de l'autre à une distance correspondant à la longueur finale voulue du sac intérieur et dont l'une forme son extrémité supérieure finale fermée et l'autre son extrémité inférieure, procédé selon lequel on applique, autour de ce tube de film souple (11) divisé et en les faisant se recouvrir l'une l'autre, les nappes servant à former le sac extérieur qu'on réunit ensuite entre elles dans leur zone de recouvrement en un tube souple formant enveloppe (20), le tube de film souple (11) faisant l'objet d'une jonction fixe, par endroits (21, 22), sur les zones (29) du tube souple formant enveloppe (20) qui servent ultérieurement pour le pliage de fond en croix (30), puis on découpe ensemble, entre les jonctions soudées transversales (18) situées l'une à côté de l'autre, les deux nappes doubles, disposées l'une au-dessus de l'autre, du tube (10) composé du tube de film souple (11) et du tube souple formant enveloppe (20), de façon à former des sections de tube souple isolées et à plat, et on plie enfin le tube de film souple (11), fermé aux deux extrémités, dans le tube souple formant enveloppe (20), en même temps que celui-ci, en écartant (flèche 31) et pliant les parties pliées de coin (32) et les rabats latéraux (36) du pliage de fond en croix (30), à la suite de quoi on replie les rabats latéraux (36) et les joint l'un à l'autre, éventuellement en utilisant une feuille spéciale de recouvrement (37), ce procédé étant caractérisé en ce que, avant le pliage de fond en croix (30), on découpe au moins une ouverture (25, 25') dans l'extrémité (29) du tube de film souple (11) déterminée par la jonction soudée transversale (18), ainsi qu'un trou (24, 24') dans le tube souple formant enveloppe (20), ce trou étant réalisé en correspondance avec l'ouverture, et en ce que, après le pliage de fond en croix (30), on emboîte la collerette (42) d'un bec verseur (40, 40') dans le trou (24, 24') et éventuellement dans l'ouverture (25, 25') et on la fixe à la paroi du tube de film souple (11) sur le bord de l'ouverture (25, 25').

23. Procédé suivant la revendication 22, caractérise en ce qu'on découpe en même temps, et de façon qu'ils soient alignés l'un au-dessous de l'autre, le trou (24, 24') du tube souple formant enveloppe (20) et l'ouverture (25, 25') du tube de film souple (11) (voir figure 5).

24. Procédé suivant la revendication 23, caractérisé en ce qu'on exécute le découpage commun du trou (24, 24') et de l'ouverture (25, 25') au moins dans la zone de l'une des arêtes de pliage longitudinal (13) du tube composé lorsque celui-ci est à plat et non encore coupe à longueur.

25. Procédé suivant une ou plusieurs des revendications 22 à 24, caractérise en ce que, avant le pliage de fond en croix (30), on découpe, dans la nappe du tube souple formant enveloppe (20), au moins une fente (26, 27; 26, 27') qui débouche dans le trou (24, 24, ).

26. Procédé suivant une ou plusieurs des revendications 19 à 22, caractérisé en ce qu'au voisinage de son trou (24, 24') et éventuellement de ses fentes (26, 27; 26', 27'), on réunit le tube souple formant enveloppe (20) au tube de film souple (11) de façon à former une paroi à plusieurs couches du sac composé, puis on soumet cette paroi à plusieurs couches au pliage de fond en croix (30).
